# EUROPÄISCHE PATENTANMELDUNG

(11) **EP 1 239 196 A2**
(43) Veröffentlichungstag der Anmeldung: **11.09.2002**
(21) Anmeldenummer: 02000825.6
(22) Anmeldetag: 15.01.2002
(51) Int. Cl.: F16J 15/32

(54) **Kolbenspeicher**

(30) Priorität: 08.03.2001 DE 10111332
(71) Anmelder: Carl Freudenberg KG, 69469 Weinheim (DE)
(72) Erfinder: Altmann, Hans-Peter, 42489 Wülfrath (DE)

(57) **Zusammenfassung**

Kolbenspeicher, umfassend zumindest einen Trennkolben (1), der in einem Zylinder (2) axial hin- und herbewegbar ist und zur Abdichtung eines mit einem gasförmigen Medium gefüllten Raums (3) gegen einen mit einem flüssigen Medium gefüllten Raum (4) außenumfangsseitig zumindest zwei mit axialem Abstand zueinander benachbart angeordnete Dichtringe (5, 6) aufweist, wobei einer der Dichtringe (5, 6) als O-Ring (7) ausgebildet ist. Der O-Ring (7) ist auf der dem Raum (4) mit flüssigem Medium zugewandten Seite angeordnet und besteht aus einem Tieftemperatur-Elastomer, wobei der zweite Dichtring (6) auf der dem Raum (3) mit gasförmigem Medium zugewandten Seite als Nutring-Dichtung (8) ausgebildet ist, deren Dichtlippen (9, 10) durch eine metallische Spannfeder (11) an die abzudichtenden Flächen (12, 13) von Trennkolben (1) und / oder Zylinder (2) anlegbar sind.

## Beschreibung

Die Erfindung betrifft einen Kolbenspeicher, umfassend zumindest einen Trennkolben, der in einem Zylinder axial hin- und herbewegbar ist und zur Abdichtung eines mit einem gasförmigen Medium gefüllten Raums gegen einen mit einem flüssigen Medium gefüllten Raum außenumfangsseitig zumindest zwei mit axialem Abstand zueinander benachbart angeordnete Dichtringe aufweist, wobei einer der Dichtringe als O-Ring ausgebildet ist.

### Stand der Technik

Ein solcher Kolbenspeicher ist aus der DE 36 19 457 A1 bekannt. Der Kolbenspeicher gelangt in Hydraulikanlagen zur Anwendung, wobei der Trennkolben zu seiner Abdichtung gegen die Zylinderinnenwand an den beiden stirnseitigen Enden seines Außenumfangs je eine nutförmige Ausnehmung aufweist, in der jeweils eine Nutring-Dichtung aus elastomerem Werkstoff so angeordnet ist, dass ihre Ringnut zur betreffenden Kolbenstirnseite gerichtet ist.

### Darstellung der Erfindung

Der Erfindung liegt die Aufgabe zugrunde, einen Kolbenspeicher der eingangs genannten Art derart weiterzuentwickeln, dass er gute Gebrauchseigenschaften während einer langen Gebrauchsdauer in einem sehr weiten Temperaturbereich aufweist und daher in Kraftfahrzeugen zur Anwendung gelangen kann.

Zur Lösung dieser Aufgabe ist es vorgesehen, dass der O-Ring auf der dem Raum mit flüssigem Medium zugewandten Seite angeordnet ist und aus einem Tieftemperatur-Elastomer besteht und dass der zweite Dichtring auf der dem Raum mit gasförmigem Medium zugewandten Seite als Nutring-Dichtung ausgebildet ist, deren Dichtlippen durch eine metallische Spannfeder an die abzudichtenden Flächen von Trennkolben und / oder Zylinder anlegbar sind. Bei einer derartigen Ausgestaltung ist von Vorteil, dass der Kolbenspeicher auch in Automobilen zur Anwendung gelangen kann, da er gute Gebrauchseigenschaften während einer langen Gebrauchsdauer in einem Temperaturbereich aufweist, der sich wenigstens von ― 40°C bis + 150°C erstreckt. Die Gebrauchsdauer in diesem Temperaturbereich beträgt mindestens 10 Jahre und die Gesamtzyklenzahl mehr als 1 Millionen Lastwechsel. Durch die guten Gebrauchseigenschaften des Kolbenspeichers ist die Leckage aus den druckbeaufschlagbaren Räumen, von denen einer mit einer Flüssigkeit, der andere mit einem Gas, beispielsweise mit Stickstoff, gefüllt ist, vernachlässigbar gering, so dass auch das Gesamtsystem, von dem der Kolbenspeicher einen Teil bildet, sehr zuverlässig funktioniert.

Ein wesentlicher Vorteil ist in der metallischen Spannfeder der Nutring-Dichtung zu sehen. Vor allem bei Verwendung in Temperaturbereichen unter ― 30°C weisen reine Elastomerdichtungen keine ausreichende Elastizität mehr auf, so dass eine zuverlässige Abdichtung nicht mehr sicher gewährleistet ist. Durch den erfindungsgemäßen Kolbenspeicher sind zu wirtschaftlich vertretbaren Kosten auch unter extremen Einsatzbedingungen ausgezeichnete Gebrauchseigenschaften sichergestellt, wobei auch bei Temperaturen von weniger als ― 30°C ein Entweichen von Gas zur Flüssigkeitsseite hin sicher ausgeschlossen ist.

Das Tieftemperatur-Elastomer, aus dem der O-Ring besteht, kann beispielsweise bevorzugt durch einen Fluor-Karbonkautschuk (FPM) gebildet sein.

Bei diesem Werkstoff ist von Vorteil, dass er einen niedrigen Druckverformungsrest nach längerer Hochtemperaturphase aufweist, eine niedrige Permeation nach längerer Lagerzeit und einen niedrigen Verschleiß bei mehr als 1 Million Lastwechsel. Eine gute Abdichtung des O-Rings bei Temperaturen von ― 30°C bis 200°C ist problemlos möglich.

Die Nutring-Dichtung kann, im Längsschnitt betrachtet, im Wesentlichen C-förmig, axial in Richtung des Raums mit gasförmigem Medium offen ausgebildet sein. Eine Dichtung, die beispielsweise zur Anwendung gelangen kann, kann durch die Kolbendichtung PFTE-Forseal der Anmelderin gebildet sein. Die Nutring-Dichtung wirkt einseitig gegen den Gasdruck, wobei die metallische Spannfeder auch bei Temperaturen von weniger als ― 30°C eine ausreichend große elastische Anpressung der Dichtlippen an die abzudichtenden Flächen bewirkt.

### Kurzbeschreibung der Zeichnung

Ein Ausführungsbeispiel des erfindungsgemäßen Kolbenspeichers wird nachfolgend anhand der Fig. 1 und 2 näher erläutert.

Diese zeigen jeweils in schematischer Darstellung:
Fig. 1 einen Längsschnitt durch einen erfindungsgemäßen Kolbenspeicher;
Fig. 2 den zur Anwendung gelangenden zweiten Dichtring als Einzelteil.

### Ausführung der Erfindung

In Fig. 1 ist ein Ausführungsbeispiel eines Kolbenspeichers gezeigt, der zwei Räume 3, 4 gegeneinander abdichtet. Raum 3 ist mit einem gasförmigen Medium, beispielsweise mit Stickstoff gefüllt. Raum 4 ist beispielsweise mit Öl gefüllt.

Der Trennkolben 1 wird in Abhängigkeit von der an ihm anliegenden Druckdifferenz zwischen den Räumen 3, 4 in axialer Richtung innerhalb des Zylinders 2 hin- und herbewegt. Außenumfangsseitig ist der Trennkolben 1 von zwei mit axialem Abstand zueinander benachbarten Dichtringen 5, 6 umschlossen, wobei der erste Dichtring 5 als O-Ring 7 ausgebildet ist und aus einem Fluor-Karbonkautschuk (FPM), einem Tieftemperatur-Elastomer, besteht. Solche Elastomere behalten ihre guten Gebrauchseigenschaften in einem Temperaturbereich von ― 30°C bis 200°C.

Der zweite Dichtring, der auf der dem Raum 3 mit gasförmigem Medium zugewandten Seite des Trennkolbens 1 angeordnet ist, ist als Nutring-Dichtung 8 ausgebildet, wobei deren Dichtlippen 9, 10 durch die metallische Spannfeder 11 an die abzudichtenden Flächen 12, 13 von Trennkolben 1 und Zylinder 2 angedrückt sind. In axialer Richtung zwischen dem O-Ring 7 und der Nutring-Dichtung 8 ist in diesem Ausführungsbeispiel noch ein Führungsband 14 angeordnet, das aus PTFE besteht.

In Fig. 2 ist die Nutring-Dichtung aus Fig. 1 als Einzelteil gezeigt. Die Nutring-Dichtung 8 ist, im Längsschnitt betrachtet, im Wesentlichen C-förmig, axial in Richtung des Raums 3 mit gasförmigem Medium offen, wobei die metallische Spannfeder 11 die C-förmige Ausnehmung außenumfangsseitige begrenzt. Die Spannfeder 11 besteht dabei bevorzugt aus einem rostfreien Federstahl, so dass gleichbleibend gute Gebrauchseigenschaften unter allen Betriebsbedingungen während einer langen Gebrauchsdauer gegeben sind. Eine zuverlässige Abdichtung erfolgt auch bei Temperaturen von weniger als -30°C.

## Patentansprüche

1. Kolbenspeicher, umfassend zumindest einen Trennkolben, der in einem Zylinder axial hin- und herbewegbar ist und zur Abdichtung eines mit einem gasförmigen Medium gefüllten Raums gegen einen mit einem flüssigen Medium gefüllten Raum außenumfangsseitig zumindest zwei mit axialem Abstand zueinander benachbart angeordnete Dichtringe aufweist, wobei einer der Dichtringe als O-Ring ausgebildet ist, **dadurch gekennzeichnet, dass** der O-Ring (7) auf der dem Raum (4) mit flüssigem Medium zugewandten Seite angeordnet ist und aus einem Tieftemperatur-Elastomer besteht und dass der zweite Dichtring (6) auf der dem Raum (3) mit gasförmigem Medium zugewandten Seite als Nutring-Dichtung (8) ausgebildet ist, deren Dichtlippen (9, 10) durch eine metallische Spannfeder (11) an die abzudichtenden Flächen (12, 13) von Trennkolben (1) und / oder Zylinder (2) anlegbar sind.

2. Kolbenspeicher nach Anspruch 1, **dadurch gekennzeichnet, dass** das Tieftemperatur-Elastomer durch einen Fluor-Karbonkautschuk (FPM) gebildet ist.

3. Kolbenspeicher nach einem der Ansprüche 1 oder 2, **dadurch gekennzeichnet, dass** die Nutring-Dichtung (8), im Längsschnitt betrachtet, im Wesentlichen C-förmig, axial in Richtung des Raums (3) mit gasförmigem Medium offen ausgebildet ist.
